# FASCICULE DE BREVET EUROPEEN

(11) **EP 1 337 733 B1**
(45) Date de publication et mention de la délivrance du brevet: **22.03.2006**
(21) Numéro de dépôt: 01997609.1
(22) Date de dépôt: 27.11.2001
(51) Int. Cl.: E05F 15/16

(54) **DISPOSITIF D'ENTRAINEMENT DE PORTE DE GARAGE OU ANALOGUES**
VORRICHTUNG ZUR BETÄTIGUNG EINES GARAGENTORS ODER DERGLEICHEN
DEVICE FOR OPERATING A GARAGE DOOR OR THE LIKE

(30) Priorité: 27.11.2000 FR 0015269
(43) Date de publication de la demande: 27.08.2003
(73) Titulaire: Somfy SAS, 74300 Cluses (FR)
(72) Inventeur: DUPIELET, Norbert, F-74700 Sallanches (FR); LAGARDE, Eric, F-74700 Sallanches (FR); VIGNON, Bruno, F-74000 Annecy (FR)
(74) Mandataire: Bugnion Genève
(86) Numéro de dépôt international: PCT/IB2001/002240
(87) Numéro de publication internationale: WO 2002/042592

(56) Documents cités:
- DE-C- 210 139
- DE-U- 9 218 901
- US-A- 1 940 485
- US-A- 4 518 194
- US-A- 4 726 247

## Description

L'invention concerne un dispositif d'entraînement de porte de garage ou analogue guidée dans son mouvement par des moyens de guidage, comprenant un moteur et une liaison mécanique entre le moteur et la porte, voir par exemple US 1 940 485 A.

L'invention concerne aussi bien les portes à déplacement basculant que les portes à déplacement coulissant, telles que portes basculantes, pivotantes, coulissantes ou sectionnelles.

Les portes de garages les plus couramment utilisées sont les portes basculantes et les portes sectionnelles à ouverture et fermeture verticales. Les dispositifs d'entraînement généralement utilisés pour ces portes comprennent un rail fixé au plafond du garage, rail dans lequel se déplace un chariot relié par un bras rigide au haut de la porte. Le brevet CH 689 435 décrit une installation de ce type pour une porte basculante et le document WO 96/39740 décrit une installation de ce type pour une porte sectionnelle guidée par deux rails latéraux. En position fermée de la porte, le bras rigide et le chariot empêchent une ouverture de la porte par effraction.

Dans la hauteur du retombée de linteau, sont disposés divers mécanismes de manoeuvre de la porte. Parmi ces mécanismes, on trouve ceux de compensation. Si la retombée de linteau est réduite, alors il n'y a plus la place pour faire passer le rail. Les dispositifs de l'art antérieur ne sont pas utilisables car il n'est pas non possible d'empiéter sur la hauteur de l'ouverture, laquelle est standard et est occupée par la porte dont la hauteur lui correspond de façon standard également.

Dans le document DE 198 08 696, concernant une porte sectionnelle à relèvement vertical, il est proposé d'utiliser l'un des rails latéraux de guidage de la porte comme rail pour un chariot motorisé entraînant la porte par l'un de ses angles supérieurs. Dans une telle construction, le rail de guidage du chariot ne constitue plus un obstacle entre la porte relevée et le plafond du garage. Cette solution nécessite toutefois un rail particulier et ne peut donc pas s'appliquer à une porte standard. En outre, l'entraînement de la porte par l'un de ses angles est très défavorable sur un plan mécanique. La porte, respectivement ses éléments, ont tendance à se mettre en biais, ce qui provoque un freinage de la porte, voire son blocage. Pour y remédier, il faudrait entraîner la porte symétriquement des deux côtés au moyen de deux chariots synchronisés, ce qui augmenterait considérablement le coût de l'installation.

On connaît également des portes segmentées entraînées par deux câbles venant s'enrouler sur des tambours entraînés par un moteur placé contre le linteau de l'embrasure de la porte. De tels dispositifs sont décrits dans les documents WO 92/09777 et 99/07971. Ces dispositifs permettent un relèvement de la porte au niveau du plafond du garage, mais ils ne sont pas applicables à des portes standard. En outre, si l'installation est munie de moyens de compensation du poids de la porte, il est nécessaire de prévoir une seconde paire de câbles pour l'entraînement de la porte à la fermeture.

L'invention a pour but d'offrir un dispositif d'entraînement standard obviant aux inconvénients des dispositifs à rail central, c'est-à-dire sans contrainte de hauteur de linteau, ce dispositif devant en outre être facile à installer pour toutes portes.

Le dispositif d'entraînement selon l'invention est caractérisé en ce que la liaison mécanique est constituée d'un bras extensible.

Par bras extensible, on entend un bras capable de grandir et de s'étendre à partir d'un point fixe.

Ce dispositif est destiné en principe à être fixé au plafond du garage. La suppression du chariot et de son rail permet de relever la porte très près du plafond du garage. Le moteur et l'espace dans lequel le bras extensible est retiré n'occupent qu'un espace réduit et l'ensemble est commode à installer. En outre, le dispositif selon l'invention peut être livré monobloc au regard de ses dimensions et non pas comme dans l'art antérieur en deux parties, d'une part, le moteur et, d'autre part, le rail. Ceci évite à l'utilisateur à avoir à réaliser un assemblage initial avant installation, ce qui permet de gagner sur le temps et facilite l'installation.

Des bras extensibles, par exemple sous la forme de vérins ou de systèmes à parallélogrammes, sont bien connus. Il a même été proposé dans le document DE 35 32 013 d'utiliser un bras extensible de type vérin pour déployer un pare-soleil devant la lunette arrière d'une voiture et, selon le document EP 0 039 632, de déployer les bras d'un store à bras au moyen de deux vérins, mais personne n'a pensé jusqu'ici qu'il pouvait être très intéressant d'utiliser un bras extensible pour entraîner une porte de garage. La rigidité du bras extensible a probablement été considérée comme insuffisante pour assurer la sécurité du déplacement et de la retenue de la porte. Toutefois, si nécessaire, la sécurité peut être assurée par des moyens auxiliaires.

Des documents EP 0 677 629 et WO 99/18816, on connaît en outre des structures en forme de poutre formées par l'assemblage de deux chaînes dont les maillons présentent une conformation particulière.

Selon un mode d'exécution de l'invention, le bras extensible est constitué d'éléments profilés superposés coulissant l'un dans l'autre et empilable dans un magasin, les éléments étant déployables en position oblique selon un axe de déplacement correspondant à l'axe du bras extensible, la liaison des éléments entre eux étant assurée par une partie de la longueur de ceux-ci.

Pour leur déplacement, les éléments profilés sont avantageusement munis sur une face latérale d'une crémaillère parallèle à l'axe du bras pour leur entraînement par un pignon entraîné par le moteur.

Selon un mode d'exécution, les éléments profilés sont munis de moyens de verrouillage mutuels opérant en position étendue et de moyens de déverrouillage mutuels opérant lors du retrait des éléments.

Selon un mode d'exécution, les moyens de verrouillage sont constitués de taquets escamotables poussés par un moyen élastique, ces taquets empêchant le retrait d'un élément sur l'élément voisin et les moyens de déverrouillage sont constitués de sabots repoussant les taquets de l'élément à rétracter sous un élément déjà rétracté.

De manière à assurer le déploiement des éléments profilés en position oblique par rapport à la direction de déploiement, le dispositif d'entraînement comprend avantageusement des moyens d'orientation en position oblique des éléments déployables pour leur déploiement.

Selon un mode d'exécution, ces moyens d'orientation sont constituées d'un guide mobile présentant un côté oblique profilé comme l'un des côtés des éléments déployables sur lequel est engagé le premier élément déployable amont.

Selon un autre mode d'exécution, les moyens d'orientation sont constitués, d'une part, d'une paire de pions latéraux sur chaque élément déployable et, d'autre part, d'une paire de rainures parallèles dans la zone de sortie du magasin, rainures dans lesquelles s'engagent et coulissent les pions, ces rainures étant orientées dans la direction du déploiement.

Ces derniers moyens d'orientation peuvent être complétés en outre par des moyens de guidage des pions dans le magasin, ces moyens de guidage pouvant être des rainures ou tout simplement les parois parallèles opposées d'un évidement.

Selon un autre mode d'exécution, les moyens d'orientation sont constitués, d'une part, d'une nervure latérale sur chaque élément et, d'autre part, d'une rainure dans la zone de sortie du magasin, rainure dans laquelle sont engagées et coulissent successivement les nervures de chaque élément, cette rainure étant orientée dans la direction de déploiement.

Selon un autre mode d'exécution, le bras extensible est constitué d'éléments articulés entre eux, repliables et empilables dans un magasin et munis, sur un côté, d'une crémaillère, le dispositif comprend en outre des moyens d'alignement des éléments articulés selon la direction d'extension et des moyens de maintien dans la position alignée.

Selon un mode d'exécution, les moyens de maintien en position alignée comprennent des moyens de verrouillage automatique des articulations et des moyens de déverrouillage des articulations opérant lors de la rétraction du bras extensible.

Ces moyens de verrouillage sont avantageusement constitués d'un organe de verrouillage monté mobile dans l'un des éléments près de l'articulation, et d'un moyen élastique tendant à maintenir cet organe de verrouillage en position verrouillée, engagé dans l'élément voisin et les moyens de déverrouillage sont constitués d'une rampe fixe et d'un doigt de déverrouillage monté coulissant dans l'élément dans lequel s'engage l'organe de verrouillage, la rampe étant disposée de telle sorte qu'elle repousse le doigt de déverrouillage, ce doigt repoussant à son tour l'organe de verrouillage.

Selon un autre mode d'exécution, les articulations des éléments sont constituées hors de l'alignement des éléments, alternativement d'un côté et de l'autre de cet alignement, et que les éléments alignés s'appuient frontalement l'un contre l'autre par leurs extrémités de manière à former une poutre sollicitée axialement et les extrémités des éléments sont planes et perpendiculaires à l'alignement.

Le dessin annexé représente, à titre d'exemple, des modes d'exécution de l'invention.
La figure 1 est une vue en élévation du dispositif selon le premier mode d'exécution.
La figure 2 est une vue en coupe selon II-II de la figure 1.
La figure 3 est une vue analogue à la figure 2 montrant le bras extensible complètement étendu.
La figure 4 est une vue en perspective de quatre éléments du bras extensible partiellement étendu.
La figure 5 est une vue en perspective de dessous d'un élément du bras extensible.
La figure 6 est une vue en perspective de dessus de ce même élément.
La figure 7 est une vue en coupe axiale des éléments représentés à la figure 4.
La figure 8 est une vue partielle en coupe selon VIII-VIII de la figure 7, montrant un taquet en position de verrouillage.
La figure 9 est une vue partielle en coupe selon IX-IX de la figure 8.
La figure 10 est une vue partielle en coupe selon X-X de la figure 7, montrant un taquet de verrouillage en position amorcée de déverrouillage.
La figure 11 est une vue partielle en coupe selon XI-XI de la figure 7 montrant un taquet de verrouillage en position déverrouillée.
La figure 12 est une vue en coupe selon XII-XII de la figure 7, montrant les moyens de retenue du taquet.
La figure 13 représente en perspective un taquet de verrouillage.
La figure 14 est une vue analogue à la vue représentée à la figure 2, représentant un perfectionnement des moyens d'orientation oblique des éléments déployables.
La figure 15 est une vue partielle en coupe selon XV-XV de la figure 14.
La figure 16 est une vue partielle en coupe selon XVI-XVI de la figure 14.
La figure 17 représente une variante des moyens d'orientation des figures précédentes.
La figure 18 est une vue partielle en coupe selon XVIII-XVIII de la figure 17.
La figure 19 est une vue partielle en coupe selon XIX-XIX de la figure 17.
La figure 20 représente un deuxième mode d'exécution du dispositif selon l'invention.
La figure 21 est une vue en coupe selon XXI-XXI de la figure 20.
La figure 22 est une vue analogue à la figure 21, montrant le bras extensible en position d'extension maximale.
La figure 23 représente un troisième mode d'exécution dans cinq positions successives d'extension.
La figure 24 est une vue partielle, à plus grande échelle, de l'articulation de deux éléments du mode d'exécution représenté à la figure 23.
La figure 25 est une vue en coupe axiale de l'articulation représenté à la figure 24.
La figure 26 représente un quatrième mode d'exécution, proche du mode d'exécution précédent.
La figure 27 est une vue en coupe selon XXVII-XXVII de la figure 26, sans le moteur.

Le dispositif selon le premier mode d'exécution sera tout d'abord décrit de manière générale, ainsi que son principe de fonctionnement, en relation avec les figures 1 à 3.

Le dispositif d'entraînement est monté dans un carter 1 articulé sur un support 2 fixé à la structure d'un bâtiment, par exemple un plafond de garage 3. Sur le côté du carter est monté un moteur électrique 4 destiné à l'entraînement d'un bras extensible 5 relié, d'une part, au carter 1 et, d'autre part, à une porte de garage 6 en un point 7. Le bras extensible 5 transforme le mouvement de rotation du moteur 4 en un mouvement sensiblement linéaire du bras.

Le bras extensible 5 est constitué d'éléments profilés 8 superposés coulissant l'un dans l'autre et empilables dans un magasin 9 constituant une partie du carter 1. Les éléments 8 sont déplaçables en position oblique selon un axe de déplacement correspondant à l'axe du bras extensible, la liaison des éléments entre eux étant assurée par une partie de la longueur de ceux-ci. Ainsi, à la figure 2, les éléments 8A et 8B sont en position d'extension maximale. La liaison entre les éléments 8A et 8B est assurée par une partie de la longueur de ces éléments et il en est de même pour les éléments 8B et 8C. Dans le magasin 9, les éléments 8 sont guidés par un guide 10 mobile dont le côté oblique 11 est relié de manière coulissante au dernier élément 8 du bras extensible, de la même manière que les éléments 8 entre eux. Ce guide 10 a pour fonction de maintenir l'orientation oblique des éléments lorsqu'ils se déplacent dans le magasin 9.

Chacun des éléments 8 présente, sur le côté, une crémaillère 12 orientée obliquement relativement à l'élément et positionnée sur l'élément de telle sorte que lorsque l'élément est complètement déployé, tel que l'élément 8A, la crémaillère de cet élément vient se placer dans le prolongement de la crémaillère de l'élément voisin, tel que l'élément 8B, les deux crémaillères se juxtaposant en outre de manière à assurer la continuité de la crémaillère selon l'axe de déploiement du bras extensible, comme ceci est visible à la figure 2 pour les éléments 8A, 8B et 8C. Les crémaillères sont en prise avec un pignon 13 entraîné par le moteur, ce dernier étant monté sur une branche 14 du carter, branche constituant une zone de lancement pour le bras extensible.

La position représentée à la figure 2 est la position complètement relevée de la porte 6, c'est-à-dire la position la plus rétractée du bras extensible. Le pignon 13 du moteur, en prise avec au moins un des éléments 8 du bras extensible, délimite une zone avale s'étendant côté porte et une zone amont s'étendant côté magasin.

Pour déplacer la porte dans le sens D, le moteur 4 est alimenté de manière à entraîner les éléments 8 dans le sens du déploiement. Les éléments 8 situés dans la zone amont se déploient progressivement sous l'action du pignon 13, en glissant l'un sur l'autre, et se verrouillent mutuellement dans la position de coïncidence de leur crémaillère 12. Les éléments 8 situés en aval se déploient à la manière d'un bras rigide qui transmet le mouvement à la porte 6.

Pour déplacer la porte 6 dans le sens M montée, le moteur 4 est alimenté en sens inverse. Dans la zone amont, chaque élément 8 venant en recouvrement du précédent déverrouille l'élément suivant qui peut alors amorcer un mouvement de recouvrement, lequel déverrouille, en position de recouvrement, l'élément suivant, et ainsi de suite, les éléments 8 se rangeant successivement dans le magasin 8 pour reprendre la position représentée à la figure 2, comme ceci sera décrit plus loin en détail.

Comme ceci est visible aux figures 4 à 6, les éléments identiques 8 du bras sont constitués d'un double profilé présentant un profil en T femelle 15 sur la face supérieure de l'élément et un profil en T mâle 16 sur la face inférieure de l'élément, le profil 15 constituant une glissière pour le profil 16 de l'élément supérieur. Comme on peut le voir à la figure 4, les profils 15 et 16 permettent aux éléments 8 de s'emboîter et de coulisser l'un dans l'autre.

Sur leur face inférieure, près de son extrémité aval, chaque élément 8 présente en outre un sabot 17 présentant une rampe 18 montant en direction de l'extrémité aval de l'élément 8. Par simplification de dessin, les crémaillères n'ont pas été représentées à la figure 4. Pour permettre le déplacement du sabot 17 dans l'élément voisin, chaque élément 8 présente une rainure longitudinale 19 dans le fond de la glissière 15 (figures 5 et 6) . Au dessus du sabot 17, chaque élément 8 présente une découpe rectangulaire 20 s'étendant de part et d'autre de la rainure 19. Les ailes 21 et 22, formant le dessus de l'élément 8, présentent deux encoches opposées rectangulaires 23 et 24 définissant une découpe coincidant avec la découpe 20 pour permettre le montage du taquet de verrouillage 28. A son extrémité amont, l'élément 8 présente un logement 25 formé par un élargissement de l'espace séparant les ailes 21 et 22. Cet élargissement s'étend sur la partie terminale de la rainure 19 et ses extrémités aval forment deux butées 50 et 51 pour le taquet de verrouillage 28 comme ceci sera décrit plus loin. Comme on le verra par la suite, l'extrémité 26 de la rainure 19 constitue une butée pour le sabot 17 de l'élément 8 situé au dessus.

La découpe 20 s'étend dans la partie profilée mâle 16 où elle présente un élargissement 27 constituant un logement pour un taquet 28 (figure 13), taquet servant à verrouiller les éléments 8 entre eux. Le taquet 28 est poussé par un ressort 29.

Le taquet 28 (figure 13) est de forme générale parallélépipédique rectangulaire. Il présente une partie inférieure constituée de deux épaulements 30 et 31 au dessus duquel s'étend une partie supérieure plus étroite 32 en forme de dièdre tronquée, c'est-à-dire présentant deux faces inclinées 33 et 34. En dessous de la partie 32, le taquet présente en outre deux pattes latérales flexibles de retenue 35 et 36 faisant saillie de chaque côté du taquet en position libre. Ces pattes sont destinées à retenir le taquet 28 dans l'élément 8.

Le verrouillage et le déverrouillage des éléments 8 seront maintenant décrits en détail à l'aide des figures 6 à 12.

La section VIII-VIII de la figure 7 et la figure 8 représentent le taquet 28B en position de verrouillage mutuel des éléments 8A et 8B. Le taquet 28B, poussé par son ressort 29, est maintenu dans son logement par les pattes flexibles déployées 35 et 36 en butée contre la face inférieure du profilé femelle 15. Les épaulements 30 et 31 du taquet 28B sont engagés dans le logement 25 de l'élément 8A et le verrouillage de l'élément 8A sur l'élément 8B est assuré, du côté aval, par l'engagement de la partie inférieure du taquet 28B dans le logement 25 de l'élément 8A et sa venue en butée contre les butées 50 et 51 (figures 6 et 12) et, du côté amont, par l'extrémité 26 de la rainure 19 de l'élément 8A contre laquelle vient buter le sabot 17 de l'élément 8B (figure 7).

L'amorçage du déverrouillage est représenté, pour les éléments 8B et 8C à la section X-X de la figure 7 et à la figure 10. La rampe 18 du sabot 17 de l'élément 8D vient en appui sur le taquet 28C de l'élément 8C, ce qui a pour effet de repousser le taquet 28B de l'élément 8B.

La section XI-XI sur la figure 7 et la figure 11 correspondante représentent la position complètement déverrouillée des éléments 8C et 8D. Les épaulements 30 et 31 du taquet 28D de l'élément 8D ont quitté le logement 25 de l'élément 8C, permettant à cet élément 8C de reculer par rapport à l'élément 8D, la largeur de la partie supérieure 32 du taquet étant inférieure à l'écartement des ailes 21 et 22.

Il ressort de la description ci-dessus et des dessins que l'orientation oblique des éléments 8 est nécessaire pour obtenir un alignement des crémaillères et un déploiement correct. Le guide 10 doit donc lui-même être parfaitement orienté, c'est-à-dire guidé, pour assurer ce guidage, une certaine longueur de magasin est nécessaire, ce qui augmente l'encombrement du magasin.

Il est toutefois possible d'éviter cette contrainte en assurant l'orientation par des moyens de guidage positifs. Un mode d'exécution est représenté aux figures 14 à 16.

Chaque élément 8 est muni, sur sa face latérale opposée à la crémaillère 12, de deux pions ou tétons cylindriques 43 et 44, l'un, 43, situé près de l'extrémité aval de l'élément 8 et l'autre, 44, situé près de l'extrémité amont de l'élément. Dans la zone de lancement 14 du magasin, sont formées deux rainures parallèles de guidage 48 et 49 s'étendant parallèlement à la direction de déploiement. Lorsque les éléments 8 sont entraînés, par exemple l'élément 8C par l'élément 8B, les pions 43 et 44 viennent s'engager respectivement dans les rainures 48 et 49, qui assurent l'orientation des éléments. Les pions 43 et 44 étant relativement éloignés l'un de l'autre, l'orientation est précise. Le coulissement des pions dans les rainures peut en outre se faire avec un jeu très faible. En position rétractée du bras extensible, le premier élément 8A est orienté par les rainures 48 et 49. Dans le magasin proprement dit, en position non déployée des éléments 8, les pions 43 et 44 viennent buter contre deux parois parallèles 45 et 46 d'un évidement 47, qui assure un guidage des éléments 8. Au lieu de l'évidement 47, il serait bien entendu possible de prévoir deux rainures parallèles dans lesquelles coulisseraient les pions 43 et 44.

Une variante d'exécution de ces derniers moyens d'orientation est représentée aux figures 17 à 19. Une partie seulement des éléments est représentée à la figure 17. Les pions sont remplacés ici par une nervure 50 située en face de la crémaillère 12, sur la face opposée des éléments 8, et orientée parallèlement à celle-ci. Dans le magasin, ces nervures 50 sont guidées dans une creusure rectangulaire 51 du magasin. A l'extrémité aval de l'évidement 51, les nervures 50 viennent s'appliquer et s'aligner contre l'extrémité transversale 52 de l'évidement 51 qui constitue le prolongement de l'un des côtés d'une rainure 53 dans laquelle vient s'engager la nervure 50 de manière à assurer l'orientation oblique des éléments, tels que l'élément 8B à la figure 17.

Selon le second mode d'exécution représenté aux figures 20 à 22, le bras extensible 37 est de type à parallélogramme. Ce bras 37 vient se rétracter dans un boîtier 38 auquel est accolé un moteur 39 entraînant une vis 40 présentant deux filetages de pas opposés sur lesquels sont montés des écrous 41 et 42 sur lesquels est articulé le premier parallélogramme du bras extensible 37. De manière connue, l'entraînement de la vis 40 a pour effet de déplacer les écrous 41 et 42 en sens opposés et de provoquer ainsi l'extension ou la rétraction du bras 37 selon le sens de rotation.

Un troisième mode sera décrit en se référant aux figures 23 à 25.

Dans ce mode d'exécution, le bras extensible est constitué d'éléments 43a à 43f articulés entre eux par leurs extrémités. Le premier élément 43a est relié à la porte 6 par un élément 44 qui peut être soit articulé à l'extrémité de l'élément 43a ou relié rigidement à cet élément 43a. L'articulation des éléments entre eux permet de les replier et de les empiler dans un magasin 45. Sur un côté, les éléments 43a à 43f sont munis d'une crémaillère 46 (figure 24) pour leur entraînement par un pignon 47 entraîné par un moteur 48 monté sur un support 49. Au niveau du pignon d'entraînement 47, le support 49 porte des moyens d'alignement constitués d'une paire de guides 50, 51 formant un couloir dans la direction d'extension du bras extensible, couloir dans lequel les éléments sont alignés.

De manière à assurer la rigidification du bras, les articulations des éléments sont munies de moyens de verrouillage en position alignée. Ces moyens de verrouillage sont représentés à la figure 25. Ils sont constitués d'un doigt de verrouillage monté coulissant librement dans l'un des éléments, en l'occurrence l'élément 43b, parallèlement à l'axe 53 de l'articulation. Sur le doigt de verrouillage 52 s'appuie un ressort 54 fixé sur le bras 43b. L'élément de bras voisin, l'élément 43a à la figure 25, est muni d'un doigt de déverrouillage 55 également monté coulissant parallèlement à l'axe de l'articulation 53, de même diamètre que le doigt de verrouillage 52 et qui occupe une position coaxiale au doigt de verrouillage 52 dans la position verrouillée représentée à la figure 25. Le doigt de déverrouillage 55 n'est pas retenu par un ressort, mais il vient buter contre le fond de son logement percé d'un trou traversé par un prolongement 55a dépassant la face de l'élément 43a.

Le déverrouillage est assuré par une rampe 56 formée sur le support 49. Cette rampe 56 est suivie d'une surface plane 57 parallèle à la direction d'extension du bras, surface elle-même suivie d'une deuxième rampe 58, opposée à la rampe 56 et de pente un peu plus forte.

Le magasin 45 est muni, à sa sortie, de deux butées élastiquement flexibles 58 et 59 ayant pour fonction de retenir les éléments 43 dans le magasin, tout en autorisant la sortie de ces éléments lorsqu'une traction suffisante est exercée sur ceux-ci pour qu'ils échappent aux butées 58 et 59. On voit qu'à la figure 23a le magasin 45 n'est pas plein, ce qui signifie que le bras extensible peut comporter davantage d'éléments que les éléments représentés.

On décrira maintenant le fonctionnement du dispositif. On supposera que la position représentée à la figure 23a est la position ouverte de la porte 6. Le moteur 48 entraîne l'élément 43a dans le sens de la flèche F1. Dans toutes les articulations des éléments 43a à 43f, le doigt de verrouillage 52 n'est pas engagé dans l'élément voisin, mais s'appuie sur ce dernier sous la poussée de son ressort 54.

L'élément 43a, entraîné par le pignon 47, entraîne l'élément 43b qui arrive alors dans une position alignée représentée à la figure 23b. Lorsque l'élément 43b arrive dans cette position, le logement du doigt de déverrouillage 55 se trouve en face du doigt de verrouillage 52, de telle sorte que ce dernier peut pénétrer dans l'élément 43a sous la poussée du ressort 54 et verrouiller l'articulation.

Le bras 43a, toujours entraîné par le pignon 47, poursuit son avance. L'élément 43d est à son tour extrait du magasin 45 (figure 23c). C'est ensuite à l'élément 43b d'être entraîné par le pignon 47 (figure 23d) et ainsi de suite.

Pour la rétraction du bras extensible, les articulations des éléments doivent être déverrouillées. Le déverrouillage sera décrit pour les bras 43a et 43b au moyen de la figure 25. Les éléments 43a et 43b se déplacent dans le sens de la flèche F2. Lorsque le doigt de déverrouillage 55 rencontre la rampe 56, il est repoussé en direction du doigt de verrouillage 52, ce qui a pour effet de repousser ce doigt 52 hors de l'élément 43a, c'est-à-dire de déverrouiller l'articulation. Le doigt de déverrouillage 55 redescend ensuite le long de la rampe 58. L'élément 43b peut alors pivoter sur l'élément 43a, comme représenté à la figure 23a. Cette position de déverrouillage est maintenue aussi longtemps que le doigt de déverrouillage 55 se déplace sur le plan 57. A partir de la position totalement étendue du bras extensible, les articulations des éléments du bras sont successivement déverrouillées et le bras peut se replier dans le magasin 45.

Les organes de verrouillage pourraient présenter une autre forme que celle de doigts.

Un quatrième mode d'exécution sera maintenant décrit en se référant aux figures 26 et 27. Le bras extensible est à nouveau constitué d'éléments articulés entre eux tels que les éléments 60a à 60f. Ces éléments viennent également se replier et s'empiler dans un magasin 61. Ils présentent également, d'un côté, une crémaillère 62 de manière à pouvoir être entraînés par un pignon 63, lui-même entraîné par un moteur 64. Les extrémités des éléments sont dans un plan perpendiculaire à l'axe longitudinal des éléments. Les articulations 65 des éléments entre eux sont situées sur le côté des éléments, c'est-à-dire en dehors du bras formé par la mise bout à bout des éléments, ce qui permet précisément cette mise bout à bout. Les articulations 65 sont alternativement d'un côté et de l'autre des éléments, ce qui permet le repliage des éléments dans le magasin 61. Du côté opposé à la crémaillère 62, les éléments 60 présentent une nervure longitudinale 66 servant au guidage et à l'alignement des éléments par un dispositif de guidage et d'alignement 67 munie d'une rainure 68 de largeur correspondant à la largeur de la nervure 66.

Lors de l'extension du bras selon la flèche F1, les éléments 60 sont successivement entraînés par le pignon 63 et alignés par le dispositif 67. Par exemple, comme représenté à la figure 26, l'élément 60c est entraîné, ce qui a pour effet de déplier les éléments 60d et 60e. L'élément 60d pénètre ensuite dans le dispositif d'alignement 67, lequel présente, à chaque extrémité, une entrée 69, respectivement 70, en forme d'entonnoir, pour être aligné avec l'élément 60e, puis l'élément 60d est à son tour entraîné par le pignon 63. Lors de ce déploiement, la porte 6 offre une résistance qui a pour effet d'exercer une poussée P sur le bras extensible. Cette poussée a pour effet d'appliquer les extrémités des éléments du bras extensible l'une contre l'autre. Les éléments du bras se comportent comme une poutre travaillant en compression axiale.

Pour le retrait du bras extensible, il suffit que le dernier élément de bras se trouvant proche ou dans le magasin 61 ne soit pas aligné. Les éléments de bras peuvent alors se replier par flambage forcé à la sortie du dispositif d'alignement 67 comme c'est le cas de l'élément 60d. Ce mode d'exécution ne présente donc pas de moyen de verrouillage des articulations des éléments entre eux.

## Revendications

1. Dispositif d'entraînement de porte de garage ou analogue guidée dans son mouvement par des moyens de guidage, comprenant un moteur (4 ; 39; 48 ; 64) et une liaison mécanique entre le moteur et la porte, **caractérisé en ce que** la liaison mécanique est constituée d'un bras extensible (5 ; 37 ; 43a, 43b ...; 60a, 60b ...) comprenant des éléments empilables (8 ; 60).

2. Dispositif d'entraînement selon la revendication 1, **caractérisé en ce que** le bras extensible (5) est constitué d'éléments profilés superposés (8) coulissant l'un dans l'autre et empilable dans un magasin (9), ces éléments étant déployables en position oblique selon un axe de déplacement correspondant à l'axe du bras extensible, la liaison des éléments entre eux étant assurée par une partie de la longueur de ceux-ci.

3. Dispositif d'entraînement selon la revendication 2, **caractérisé en ce que** les éléments profilés (8) sont munis sur une face latérale d'une crémaillère (12) parallèle à l'axe du bras extensible pour leur entraînement par un pignon (13) entraîné par le moteur.

4. Dispositif d'entraînement selon la revendication 3, **caractérisé en ce que** les éléments profilés (8) sont munis de moyens de verrouillage mutuels (28) opérant en position étendue et de moyens de déverrouillage mutuels (17) opérant successivement lors du retrait des éléments.

5. Dispositif d'entraînement selon la revendication 4, **caractérisé en ce que** les moyens de verrouillage sont constitués essentiellement de taquets escamotables (28) poussés par un moyen élastique (29), ces taquets empêchant le coulissement d'un élément (8) sur l'élément voisin, et **en ce que** les moyens de déverrouillage sont constitués de sabots (17) repoussant le taquet de l'élément à rétracter relativement à un élément déjà rétracté.

6. Dispositif d'entraînement selon la revendication 5, **caractérisé en ce que** les taquets (28) présentent une partie supérieure (32) autorisant le coulissement des éléments et une partie inférieure (30, 31) de verrouillage destinée à s'engager dans un logement de l'élément voisin à verrouiller.

7. Dispositif d'entraînement selon l'une des revendications 2 à 6, **caractérisé en ce qu'**il comprend des moyens d'orientation (10 ; 43, 44, 48, 49 ; 50, 53) en position oblique des éléments déployables (8) pour leur déploiement.

8. Dispositif d'entraînement selon la revendication 7, **caractérisé en ce que** les moyens d'orientation sont constitués d'un guide (10) mobile présentant un côté oblique profilé comme l'un des côtés des éléments déployables (8), sur lequel est engagé le premier élément (8) amont.

9. Dispositif d'entraînement selon la revendication 7, **caractérisé en ce que** les moyens d'orientation sont constitués, d'une part, d'une paire de pions latéraux (43, 44) sur chaque élément déployable et, d'autre part, d'une paire de rainures parallèles (48, 49) dans la zone du magasin, rainures dans lesquelles sont engagés et coulissent les pions, ces rainures étant orientées dans la direction de déploiement.

10. Dispositif d'entraînement selon la revendication 7, **caractérisé en ce que** les moyens d'orientation sont constitués, d'une part, d'une nervure latérale (50) sur chaque élément et, d'autre part, d'une rainure (53) dans la zone de sortie du magasin, rainure dans laquelle sont engagées et coulissent successivement les nervures (5) de chaque élément, cette rainure (53) étant orientée dans la direction de déploiement.

11. Dispositif selon la revendication 1, **caractérisé en ce que** le bras extensible est constitué d'éléments (43a à 43f ; 60a à 60f) articulés entre eux, repliables et empilables dans un magasin (45 ; 61) et munis, sur un côté, d'une crémaillère (46 ; 62) et **en ce que** le dispositif comprend en outre des moyens d'alignement (51; 67) des éléments articulés selon la direction d'extension et des moyens de maintien dans la position alignée (52).

12. Dispositif selon la revendication 11, **caractérisé en ce que** les moyens de maintien en position alignée comprennent des moyens de verrouillage automatique (52) des articulations et des moyens de déverrouillage (55, 56) des articulations opérant lors de la rétraction du bras extensible.

13. Dispositif selon la revendication 12, **caractérisé en ce que** les moyens de verrouillage automatique sont constitués d'un organe de verrouillage (52) monté mobile dans l'un des éléments, près de l'articulation, et d'un moyen élastique (54) tendant à maintenir cet organe de verrouillage en position verrouillée, engagé dans l'élément voisin.

14. Dispositif selon la revendication 13, **caractérisé en ce que** les moyens de déverrouillage sont constitués d'une rampe fixe (56) et d'un doigt de déverrouillage (55) monté coulissant dans l'élément dans lequel s'engage l'organe de verrouillage, la rampe (56) étant disposée de telle sorte qu'elle repousse le doigt de déverrouillage, ce doigt repoussant à son tour l'organe de verrouillage.

15. Dispositif selon la revendication 11, **caractérisé en ce que** les articulations (65) des éléments (60a à 60f) sont situées hors de l'alignement des éléments, alternativement d'un côté et de l'autre de cet alignement, et que les éléments alignés s'appuient frontalement l'un contre l'autre par leurs extrémités de manière à former une poutre sollicitée axialement.

16. Dispositif selon la revendication 15, **caractérisé en ce que** les extrémités des éléments (60a à 60f) sont planes et perpendiculaires à l'alignement.

## Patentansprüche

1. Vorrichtung zur Betätigung eines Garagentors oder dergleichen, dessen Bewegung von Führungsmitteln geführt wird, mit einem Motor (4; 39; 48; 64) und einer mechanischen Verbindung zwischen dem Motor und dem Tor, **dadurch gekennzeichnet, dass** die mechanische Verbindung aus einem verlängerbaren Arm (5; 37; 43a, 43b, ...; 60a, 60b, ...) besteht, welcher stapelbare Elemente (8; 60) aufweist.

2. Betätigungsvorrichtung nach Anspruch 1, **dadurch gekennzeichnet, dass** der verlängerbare Arm (5) aus übereinanderliegenden, ineinander gleitenden Profilelementen (8) besteht, die in einem Magazin (9) stapelbar sind, wobei diese Elemente in Schrägstellung entlang einer Achse, die der Achse des verlängerbaren Arms entspricht, ausfahrbar sind, und wobei die Verbindung der Elemente untereinander mittels eines Teiles ihrer Länge sichergestellt wird.

3. Betätigungsvorrichtung nach Anspruch 2, **dadurch gekennzeichnet, dass** die Profilelemente (8) zwecks Antrieb auf einer Seitenfläche mit einer Zahnstange (12) versehen sind, die parallel zur Achse des verlängerbaren Arms verläuft und von einem vom Motor betriebenen Zahnrad (13) angetrieben wird.

4. Betätigungsvorrichtung nach Anspruch 3, **dadurch gekennzeichnet, dass** die Profilelemente (8) mit Mitteln zur gegenseitigen Verriegelung (28) versehen sind, die in der ausgefahrenen Stellung aktiv sind, und mit Mitteln zur gegenseitigen Entriegelung (17), die beim Zurückfahren der Elemente nacheinander in Tätigkeit treten.

5. Betätigungsvorrichtung nach Anspruch 4, **dadurch gekennzeichnet, dass** die Verriegelungsmittel im wesentlichen aus einziehbaren, durch ein Federorgan (29) vorgespannten Sperrzapfen (28) bestehen, welche eine Gleitbewegung eines Elements (8) über das Nachbarelement verhindern, und dass die Entriegelungsmittel aus Gleitschuhen (17) bestehen, welche den Sperrzapfen des Elements, das relativ zu einem bereits zurückgefahrenen Element einzufahren ist, zurückdrücken.

6. Betätigungsvorrichtung nach Anspruch 5, **dadurch gekennzeichnet, dass** die Sperrzapfen (28) einen oberen Bereich (32), der die Verschiebung der Elemente erlaubt, und einen unteren Bereich zur Verriegelung (30, 31) aufweisen, der dazu bestimmt ist, in eine Aufnahme des benachbarten, zu verriegelnden Elements einzugreifen.

7. Betätigungsvorrichtung nach einem der Ansprüche 2 bis 6, **dadurch gekennzeichnet, dass** sie Mittel (10; 43, 44, 48, 49; 50, 53) zur Orientierung der ausfahrbaren Elemente (8) in Schrägposition zwecks Ausfahren aufweist.

8. Betätigungsvorrichtung nach Anspruch 7, **dadurch gekennzeichnet, dass** die Mittel zur Orientierung aus einer beweglichen Führung (10) bestehen, welche eine schrägstehende Profilseite als eine der Seiten der ausfahrbaren Elemente aufweist, die in Eingriff mit dem ersten vorhergehenden Element (8) steht.

9. Betätigungsvorrichtung nach Anspruch 7, **dadurch gekennzeichnet, dass** die Mittel zur Orientierung einerseits aus einem Paar seitlicher Stifte (43, 44) auf jedem ausfahrbaren Element und andererseits aus einem Paar paralleler Nuten (48, 49) im Bereich des Magazins bestehen, wobei die Stifte in die Nuten eingreifen und darin gleiten und die Nuten in der Richtung des Ausfahrens der Elemente orientiert sind.

10. Betätigungsvorrichtung nach Anspruch 7, **dadurch gekennzeichnet, dass** die Mittel zur Orientierung einerseits aus einer seitlichen Rippe (50) auf jedem Element und andererseits aus einer Nut (53) im Bereich des Ausgangs des Magazins bestehen, wobei die Rippen (50) jedes Elements nacheinander in die Nut eingreifen und darin gleiten und die Nut (53) in der Richtung des Ausfahrens der Elemente orientiert ist.

11. Vorrichtung nach Anspruch 1, **dadurch gekennzeichnet, dass** der verlängerbare Arm aus Elementen (43a bis 43f; 60a bis 60f) zusammengesetzt ist, die miteinander gelenkig verbunden sind, zusammenlegbar und in einem Magazin (45; 61) stapelbar sind und auf einer Seite mit einer Zahnstange (46; 62) versehen sind, und dass die Vorrichtung weiterhin Mittel (51; 67) zum Ausrichten der aneinander angelenkten Elemente in Ausfahrrichtung und Mittel (52) zum Festhalten in der ausgerichteten Stellung aufweist.

12. Vorrichtung nach Anspruch 11, **dadurch gekennzeichnet, dass** die Mittel zum Festhalten in der ausgerichteten Stellung Mittel zur automatischen Verriegelung (52) der Gelenke sowie Entriegelungsmittel (55, 56) der Gelenke aufweisen, welche beim Einfahren des verlängerbaren Arms in Tätigkeit treten.

13. Vorrichtung nach Anspruch 12, **dadurch gekennzeichnet, dass** die Mittel zur automatischen Verriegelung aus einem Verriegelungsorgan (52), welches an einem der Elemente in der Nähe des Gelenks beweglich angebracht ist, und einem federnden Mittel (54) bestehen, welches bestrebt ist, das Verriegelungsorgan in seiner Verriegelungsstellung zu halten, wenn es im benachbarten Element in Eingriff ist.

14. Betätigungsvorrichtung nach Anspruch 13, **dadurch gekennzeichnet, dass** die Entriegelungsmittel aus einer festen Rampe (56) und einem Entriegelungsfinger (55) bestehen, der gleitfähig im Element angebracht ist, in welches das Verriegelungsorgan eingreift, wobei die Rampe (56) derart angeordnet ist, dass sie den Entriegelungsfinger zurückdrücken kann, und wobei dieser Finger wiederum das Verriegelungsorgan zurückdrückt.

15. Vorrichtung nach Anspruch 11, **dadurch gekennzeichnet, dass** die Gelenke (65) der Elemente (60a bis 60f) ausserhalb der Ausrichtung der Elemente angeordnet sind, und zwar abwechselnd auf der einen und der anderen Seite dieser Ausrichtung, und dass sich die ausgerichteten Elemente frontal mit ihren Endbereichen gegeneinander abstützen und dabei einen Balken bilden, der axial beansprucht wird.

16. Vorrichtung nach Anspruch 15, **dadurch gekennzeichnet, dass** die Endbereiche der Elemente (60a bis 60f) eben sind und senkrecht zur Ausrichtung verlaufen.

## Claims

1. Driving device for a garage door or the like whose movement is guided by guiding means, comprising a motor (4; 39; 48; 64) and a mechanical connection between the motor and the door, **characterised in that** the mechanical connection is constituted of an extensible arm (5; 37; 43a, 43b ... ; 60a, 60b ...) comprising stackable elements (8; 60).

2. Driving device according to claim 1, **characterised in that** the extensible arm (5) is constituted of superimposed profiled elements (8) sliding into each other and stackable within a magazine (9), said elements being capable of being outspread into an oblique position according to a displacement axis which corresponds to the axis of the extensible arm, the connection of the elements between them being ensured by a portion of their length.

3. Driving device according to claim 2, **characterised in that** the profiled elements (8) are equipped, on one lateral surface, with a toothed rack extending in parallel to the axis of the extensible arm for their actuation through a pinion (13) driven by the motor.

4. Driving device according to claim 3, **characterised in that** the profiled elements (8) are equipped with mutual locking means (28) that act in the extended position, and mutual unlocking means (17) that act successively during the retraction of the elements.

5. Driving device according to claim 4, **characterised in that** the locking means are essentially constituted by retractable catches (28) pushed by an elastic means (29), said catches preventing the sliding of an element (8) onto the neighbouring element, and that the unlocking means are constituted by shoes (17) that will drive the catch of the element to be retracted back with respect to the already retracted element.

6. Driving device according to claim 5, **characterised in that** the catches (28) comprise an upper portion (32) allowing the sliding of the elements, and a lower locking portion (30, 31) destined to engage into a housing of the neighbouring element to be locked.

7. Driving device according to any one of claims 2 to 6, **characterised in that** it comprises slewing means (10; 43, 44, 48, 49; 50, 53) for bringing the elements to be outspread (8) into the oblique position for their spreading out.

8. Driving device according to claim 7, **characterised in that** the slewing means are made up by a mobile guide (10) having an oblique side that is profiled like one of the sides of the outspreadable elements (8) on which side the first upstream element (8) is engaged.

9. Driving device according to claim 7, **characterised in that** the slewing means are made up, on one hand, of a pair of lateral studs (43, 44) on each of the outspreadable elements (8) and, on the other hand, of a pair of parallel grooves (48, 49) in the region of the magazine and in which said studs are engaged for sliding, said grooves being oriented in the direction of spreading out.

10. Driving device according to claim 7, **characterised in that** the slewing means are made up, on one hand, of a lateral rib (50) on each element and, on the other hand, of a groove situated in the exit region of the magazine, in which groove are engaged and slide successively the ribs (50) of each element, said groove extending in the direction of spreading out.

11. Driving device according to claim 1, **characterised in that** the extensible arm is made up of elements (43a to 43f; 60a to 60f) that are hinged to each other and are foldable and stackable in a magazine (45; 61) and equipped with a rack (46; 62) on one side, and **in that** the device comprises further means (51; 67) for aligning the hinged elements according to the direction of extension, as well as means (52) for maintaining them in their aligned position.

12. Driving device according to claim 11, **characterised in that** the means for maintaining the elements in aligned position comprise automatic hinge locking means (52), and hinge unlocking means (55, 56) that become operational during the retraction of the extensible arm.

13. Driving device according to claim 12, **characterised in that** the automatic hinge locking means are constituted of a locking device (52) movably lodged on one of the elements near the hinge, and of a resilient device (54) tending to maintain said locking device in its locked position where it is engaged into the neighbouring element.

14. Driving device according to claim 3, **characterised in that** the unlocking means are constituted of a fixed ramp (56) and an unlocking finger (55) slidingly lodged in the element in which the locking element engages, said ramp (56) being disposed in such a manner that it pushes back the unlocking finger, this finger in turn pushing back the locking device.

15. Driving device according to claim 11, **characterised in that** the hinges (65) of the elements (60a to 60f) are situated outside of the alignment of the elements, alternating at either side of said alignment, and that the aligned elements frontally lean against each other through their end portions so as to form an axially solicited beam.

16. Driving device according to claim 15, **characterised in that** the ends of the elements (60a to 60f) are plane and perpendicular with respect to the alignment.
